# EUROPÄISCHE PATENTSCHRIFT

(11) **EP 1 265 783 B1**
(45) Veröffentlichungstag und Bekanntmachung des Hinweises auf die Patenterteilung: **20.02.2008**
(21) Anmeldenummer: 01925495.2
(22) Anmeldetag: 21.03.2001
(51) Int. Cl.: B63B 59/08

(54) **VORRICHTUNG ZUM REINIGEN DER RUMPFAUSSENSEITE EINES BOOTES**
DEVICE FOR CLEANING THE HULL EXTERIOR OF A BOAT
DISPOSITIF POUR NETTOYER L'EXTERIEUR DE LA COQUE D'UN BATEAU

(30) Priorität: 22.03.2000 DE 10013997
(43) Veröffentlichungstag der Anmeldung: 18.12.2002
(73) Patentinhaber: Big Easy Cleaner GmbH, 58256 Ennepetal (DE)
(72) Erfinder: Reineke, Michael, 58285 Gevelsberg (DE)
(74) Vertreter: Gerbaulet, Hannes
(86) Internationale Anmeldenummer: PCT/EP2001/003230
(87) Internationale Veröffentlichungsnummer: WO 2001/070567

(56) Entgegenhaltungen:
- DE-U- 8 903 485
- US-A- 4 102 290
- US-A- 4 407 213
- US-A- 4 648 344
- US-A- 4 781 139
- US-A- 5 685 251

## Beschreibung

Die Erfindung betrifft eine Vorrichtung zum Reinigen der Rumpfaußenseite eines Bootes, bestehend aus einem länglichen, flachen sowie flexibel ausgebildeten Auftriebskörper mit einem an einem Ende des Auftriebskörpers befestigten Stiel, wobei auf einer Flachseite des Auftriebskörpers wenigstens ein Reinigungsmittel vorzugsweise austauschbar angeordnet ist, wobei auf der dem Reinigungsmittel gegenüberliegenden Flachseite des Auftriebskörpers eine mit einem Verbindungselement versehene Grundplatte angeordnet ist und der Auftriebskörper und der Stiel über das Verbindungselement gegeneinander verschwenkbar miteinander verbunden sind.

Eine Reinigungsvorrichtung für die Rumpfaußenseite eines Bootes ist beispielsweise aus der DE-U-89 03 485.6 bekannt. Diese besteht aus einem länglichen, flachen Auftriebskörper, wobei als Material für den Auftriebskörper aufgeschäumter Kunststoff mit eingeschlossenen Luftblasen vorgesehen ist, die bewirken, daß der Auftriebskörper beim Eintauchen in Wasser aufgrund des Auftriebs an die Oberfläche zu steigen versucht. Zum Führen der Reinigungsvorrichtung ist an dem flexibel ausgebildeten Auftriebskörper ein Stiel befestigt. Auf der einen Flachseite des Auftriebskörpers ist mittels Klettverschlüssen ein Reinigungsmittel befestigt, dessen Form im wesentlichen der Form des Auftriebskörpers entspricht.

Mittels einer derartigen Reinigungsvorrichtung kann die unter der Wasseroberfläche liegende Rumpfaußenseite eines Bootes gesäubert werden. Zu diesem Zweck taucht eine Person entweder vom Boot oder aber von einem benachbarten Steg aus die Reinigungsvorrichtung ins Wasser und schrubbt mit dem Reinigungsmittel der Vorrichtung die Rumpfaußenseite. Da diese schräg nach unten geneigt ist und da der Auftriebskörper an die Wasseroberfläche zu steigen versucht, drückt dieser Auftriebskörper das Reinigungsmittel gegen die Rumpfaußenseite des Bootes, so dass dadurch der notwendige Anpressdruck für den Reinigungsvorgang gewährleistet ist. Da darüber hinaus sowohl der Auftriebskörper als auch das Reinigungsmittel flexibel ausgebildet sind, können sich diese im wesentlichen der Kontur der Rumpfaußenseite des Bootes anpassen, so dass das Reinigungselement über die gesamte Länge an der Rumpfaußenseite anliegt. Durch eine Schrubbbewegung können dadurch die an der Rumpfaußenseite haftenden Ablagerungen, wie beispielsweise Algen oder Muscheln entfernt werden.

Nachteilig bei dieser bekannten Reinigungsvorrichtung ist, dass der Stiel starr mit dem Auftriebskörper verbunden ist. Da sich die Kontur der Rumpfaußenseite eines Bootes nicht nur von der Wasserkante bis zum Kiel, also in senkrechter Richtung, sondern auch vom Heck zum Bug des Schiffes, also in Längsrichtung des Schiffes ändert, ist mit dieser starren Verbindung zwischen Stiel und Auftriebskörper keine exakte Führung des Reinigungsmittels entlang der Kontur des Bootsrumpfes möglich. Aufgrund der fehlenden bzw. mangelhaften Führung entlang der exakten Rumpfkontur ist ein vollständiges und gleichmäßiges Reinigen der Rumpfaußenseite mit dieser bekannten Vorrichtung nicht möglich.

Ein Bootsreiniger mit einer verschwenkbaren Verbindung zwischen Stiel und Auftriebskörper ist aus der US 3,010,420 bekannt. Zum Ausbildender Auftriebskraft weist diese bekannte Vorrichtung auf der den Borsten der als Reinigungsmittel dienenden Bürste abgewandten Rückseite einen als Auftriebskörper dienenden elastischen Beutel auf, der nach dem Befüllen mit Luft für die zum Reinigen nötige Andruckkraft sorgt. Nachteilig bei dieser bekannten Konstruktion ist, dass die mit dem aufgeblasenen Beutel versehene Bürste zu Beginn der Reinigung nur schwer unter Wasser zu drücken ist und der Anpressdruck nicht variabel ist.

Die US 4,102,290 A offenbart einen Bootsreiniger, bei dem eine rotierende Bürste fest mit einem Stiel verbunden ist. Beabstandet von der Bürste ist am Stiel ein mit einem Gas befüllbarer Auftriebskörper vorhanden, der über ein Leitungssystem und Ventile am Griffteil des Stiels mit Gas befüllbar ist. Dieser Bootsreiniger ist durch die Vielzahl der benötigten Teile aufwendig herzustellen und nimmt viel Platz in Anspruch. Ferner ist der Bootsreiniger nicht an die Kontur des zu reinigenden Bootsrumpfes anpassbar.

Davon ausgehend liegt der Erfindung die Aufgabe zugrunde, eine Reinigungsvorrichtung der eingangs genannten Art derart zu verbessern, dass mit dieser die unterschiedlichsten Rumpfkonturen exakt, einfach und einem stets angemessenen Anpressdruck nachgefahren werden können und dass diese einfach und kompakt aufgebaut ist.

Die Lösung dieser Aufgabenstellung ist erfindungsgemäß dadurch gekennzeichnet, dass der Auftriebskörper aus einem aufgeschäumten Kunststoff gebildet ist, dass in das Material des Auftriebskörpers mindestens ein mit einem Gas, insbesondere Luft, befüllbarer Körper eingebettet ist und, dass der mit dem Gas befüllbare Körper über ein am Stiel, insbesondere am Griffteil des Stiels, angeordnetes Zu- und Ablaufventil mit dem Gas beaufschlagbar ist.

Durch diese verschwenkbare Anbindung des Stiels an den Auftriebskörper und somit auch an das Reinigungsmittel ist es möglich, dass bei den von dem Bedienungspersonal ausgeführten Schrubbbewegungen sich der Auftriebskörper und das Reinigungsmittel exakt an die jeweilige Außenkontur des Bootsrumpfes anlegen, da die verschwenkbare Verbindung zum Stiel nur als Führung des Reinigungsmittels und des Auftriebskörpers dient, die Lage des Auftriebskörpers und Reinigungsmittels zur Außenkontur des Bootsrumpfes aber sich aufgrund der verschwenkbaren Lagerung frei einstellen kann. Zusätzlich zu dem exakten Führen des Auftriebskörpers wird bei dem erfindungsgemäßen Reinigungsmittel die Auftriebskraft des Auftriebskörpers und somit der Anpressdruck an den Bootsrumpf durch den mit Gas befüllbaren Körper im Auftriebskörper verstärkt, der die natürliche Auftriebskraft des Auftriebskörpers, deutlich unterstützt. Besonders vorteilhafterweise ist dieser mit Gas befüllbare Körper als aufpumpbarer Schlauch ausgebildet.

Gemäß einer praktischen Ausführungsform der Erfindung kann der mit Gas befüllbare Körper über das Zu- und Ablaufventil manuell aufgepumpt werden.

Weiterhin wird mit der Erfindung vorgeschlagen, dass auf der mit der Grundplatte versehenen Flachseite des Auftriebskörpers ein umlaufender Wulst aus dem Material des Auftriebskörpers ausgebildet ist. Dieser umlaufende Wulst erhöht zum einen aufgrund des verstärkten Auftriebs des Auftriebskörpers den Anpressdruck der Reinigungsvorrichtung an die Außenkontur des Bootsrumpfes, weiterhin wird aber auch verhindert, dass die Grundplatte bei der Schrubbbewegung der Reinigungsvorrichtung mit der Rumpfaußenseite des Bootes in Kontakt tritt, da der umlaufende Wulst den seitlichen Abschluss des Auftriebskörpers bildet.

Bei der Verwendung eines mit einem umlaufenden Wulst ausgebildeten Auftriebskörper ist der mit Gas befüllbare Körper vorteilhafterweise im Bereich dieser umlaufenden Wulst angeordnet.

Gemäß einer ersten bevorzugten Ausführungsform der Erfindung ist das Verbindungselement als ein aus einem im wesentlichen steifen Gummi-Material bestehender Anschluß ausgebildet, der einerseits mit der Grundplatte und andererseits mit dem Stiel verbunden ist. Dieser Anschluß aus dem steifen Gummi-Material ermöglicht einerseits eine verschwenkbare Bewegung zwischen Stiel und Auftriebskörper ist aber andererseits so starr, daß sich der Auftriebskörper und das Reinigungsmittel exakt über den Stiel steuern lassen. Der Gummi-Anschluß erlaubt vorzugsweise eine Auslenkung des Stiels aus der Ruhelage von etwa ± 10°.

Um den Auftriebskörper direkt in eine am Bootsrumpf anliegende Position zu bringen, wird weiterhin vorgeschlagen, daß der Stiel über den Anschluß gegenüber dem Auftriebskörper abgewinkelt an der Grundplatte befestigt ist, wobei die Abwinklung zwischen Stiel und Grundplatte 5° bis 10°, vorzugsweise 7°, beträgt.

Gemäß einer zweiten Ausführungsform der Erfindung ist das Verbindungselement als Gelenkverbindung, insbesondere Kugelgelenk, ausgebildet. Eine solche Ausbildung der Gelenkverbindung ist besonders einfach und kostengünstig und kann beispielsweise dadurch bewerkstelligt werden, daß am gelenkseitigen Ende des Stiels eine Gelenkkugel ausgebildet ist, die in eine auf der Grundplatte ausgebildete Lagerschale einsetzbar ist.

Gemäß einer zweiten Ausführungsform der Erfindung weist die Gelenkverbindung zwei rechtwinklig zueinander angeordnete Gelenkachsen auf. Eine solche Gelenkverbindung kann beispielsweise als Kreuz- bzw. Kardangelenk ausgebildet sein. Auch mit dieser doppelt gelenkig ausgebildeten Verbindung von Stiel und Auftriebskörper bzw. Reinigungsmittel ist es möglich, daß sich das Reinigungsmittel exakt an jede beliebige Konturänderung der Bootskontur anpaßt. Gegenüber dem Kugelgelenk hat die doppeltgelenkige Ausbildung der Gelenkverbindung den Vorteil, daß der Auftriebskörper und das Reinigungsmittel immer in der langgestreckten Ausrichtung geführt werden können, wohingegen bei der Verwendung des Kugelgelenks auch ein Verdrehen des Auftriebskörpers und des Reinigungsmittels um die Längsachse des Stiels möglich ist.

Um die von dem Auftriebskörper erzeugte Anpreßkraft an die Rumpfaußenseite des Bootes zu erhöhen, wird gemäß einer bevorzugten Ausführungsform der Erfindung vorgeschlagen, daß der Stiel mindestens ein feststellbares Drehgelenk aufweist. Durch diese Ausbildung des Drehgelenks im Stiel ist es möglich, den Auftriebskörper und das Reinigungsmittel schon von vornherein in etwa parallel zur Außenkontur des Bootsrumpfes auszurichten. Somit kann über den von dem Bedienungspersonal geführten Stiel zusätzlich ein gewisser Anpreßdruck gegen die Rumpfaußenseite des Bootes aufgebracht werden.

Weiterhin wird mit der Erfindung vorgeschlagen, daß der Stiel teleskopartig ineinander schiebbar und auseinander ziehbar ist. Aufgrund dieser Ausgestaltung ist die erfindungsgemäße Vorrichtung sehr leicht transportabel und auch bei den begrenzten Platzverhältnissen an Bord eine Bootes leicht verstaubar.

Vorteilhafterweise ist der Stiel aus Metall, insbesondere Aluminium hergestellt. Die Ausführung des Stiels aus Aluminium hat neben dem Gewichtsvorteil dieses Leichtmetalls den zusätzlichen Vorteil, daß Aluminium im wesentlichen seewasserbeständig ist.

Die Flexibilität des Auftriebskörpers und damit die Anpassung der Reinigungsvorrichtung an die Kontur der Rumpfaußenseite während des Reinigungsvorgangs kann erfindungsgemäß weiterhin dadurch verbessert werden, daß im Auftriebkörper parallel zu den Flachseiten vom vorderen freien Ende her wenigstens ein zungenbildender Schlitz ausgebildet ist. Bei einer Biegeänderung des Auftriebskörpers verschieben sich somit die Zungen des Auftriebskörpers gegeneinander, indem die aneinander liegenden Flachseiten der Zungen gegeneinander gleiten. Dadurch hängt die Flexibilität des Auftriebskörpers im wesentlichen nur noch von der Dicke der einzelnen Zungen ab. Durch die Schlitzausbildung im Auftriebskörper wird somit insgesamt durch die bessere Konturanpassung das Reinigungsverhalten verbessert.

Um zu verhindern, daß sich die in dem Auftriebskörper ausgebildeten Zungen so weit gegeneinander verschieben, daß die mit der Grundplatte versehene Zunge keinen Druck mehr auf die mit dem Reinigungsmittel versehene Zunge ausüben kann, wird mit der Erfindung weiterhin vorgeschlagen, daß auf den einander zugewandten Oberflächen der Zungen Führungselemente angeordnet sind.

Gemäß einer praktischen Ausführungsform der Erfindung ist zur Ausbildung der Führungselemente in einer Zunge mindestens eine Nut und in der jeweils anderen Zunge mindestens eine in die Nut eingreifende Auswölbung ausgebildet.

Die Auswölbung kann dabei aus dem Material der jeweiligen Zunge ausgebildet sein, oder aber aus einem in die jeweilige Zunge eingesetzten Material, insbesondere Gummi, bestehen.

Das Eintauchen der Reinigungsvorrichtung in das Wasser sowie die Bewegung der Reinigungsvorrichtung unter Wasser kann dadurch verbessert werden, daß das vordere Ende des Auftriebskörpers und der Reinigungsvorrichtung abgerundet ausgebildet sind.

Gemäß einer weiteren Ausführungsform wird mit der Erfindung vorgeschlagen, daß in das Reinigungsmittel quer verlaufende, von einander beabstandete und über die Oberfläche des Reinigungsmittels hervorstehende Bürsten eingearbeitet sind. Ein solches mit den Bürsten versehenes Reinigungsmittel kann insbesondere zur Reinigung von Bootsrümpfen von Motorbooten verwendet werden, um die in Längsrichtung des Bootsrumpfes verlaufenden Profilierungsrippen zu übergreifen und zu reinigen. Vorteilhafterweise sind die Bürsten auswechselbar in das Reinigungsmittel einsetzbar, um einerseits verbrauchte Bürsten ersetzen zu können und andererseits auch je nach Anwendungsfall härtere und weichere Bürsten verwenden zu können.

Schließlich wird mit der Erfindung vorgeschlagen, daß auf das in Reinigungsrichtung vordere Ende des Auftriebskörpers ein Gleitstück aufsetzbar ist, um scharfen Konturübergängen, wie beispielsweise beim Übergang Rumpf-Schwert, folgen zu können. Dieses Gleitstück hat dabei vorteilhafterweise die Form eines asymetrischen Dreiecks, wobei die Winkellage des Dreiecks bezüglich des Auftriebskörpers einstellbar ist.

Weitere Merkmale und Vorteile der Erfindung ergeben sich aus der nachfolgenden Beschreibung der zugehörigen Zeichnung, in der drei Ausführungsbeispiele einer erfindungsgemäßen Reinigungsvorrichtung schematisch dargestellt sind. In der Zeichnung zeigt:
- Fig. 1: eine schematische Ansicht des Rumpfes eines Bootes mit einer erfindungsgemäßen Reinigungsvorrichtung zum Reinigen der Rumpfaußenseite;
- Fig. 2: eine perspektivische Ansicht einer ersten Ausführungsform der erfindungsgemäßen Reinigungsvorrichtung;
- Fig. 3: eine perspektivische Ansicht einer zweiten Ausführungsform der erfindungsgemäßen Reinigungsvorrichtung;
- Fig. 4: eine Fig. 2 entsprechende perspektivische Ansicht, jedoch ein mit Bürsten versehenes Reinigungsmittel darstellend und
- Fig. 5: eine schematische Ansicht des Rumpfes eines Bootes mit einem einziehbaren Schwert.

In Fig. 1 ist ein Rumpf 1 eines Bootes 2 dargestellt, wobei erkennbar ist, daß die Rumpfaußenseite 3 in etwa S-förmig gekrümmt ist.

Weiterhin ist der Abbildung gemäß Fig. 1 eine Reinigungsvorrichtung 4 zu entnehmen, mittels der die Rumpfaußenseite 3 des Bootes 2 gesäubert werden kann. Diese in Fig. 2 und 3 vergrößert dargestellte Reinigungsvorrichtung 4 besteht im wesentlichen aus einem Auftriebskörper 5 und einem an diesem Auftriebskörper 5 mittels Klettverschlüssen 6 auswechselbar befestigten Reinigungsmittel 7.

Der Auftriebskörper 5 ist dabei im wesentlichen als länglicher, flacher Körper ausgebildet und besteht aus aufgeschäumten Kunststoff mit eingeschlossenen Luftporen, so daß der Auftriebskörper 5 ein geringes spezifisches Gewicht und somit einen großen Auftrieb im Wasser besitzt. Parallel zu den beiden Flachseiten 8 des Auftriebskörpers 5 ist in der Mitte vom vorderen freien Ende her ein Schlitz 9 ausgebildet, durch den der vordere Teil des Auftriebskörpers 5 in zwei Zungen 5' und 5" aufgeteilt wird. Die Länge des Schlitzes 9 beträgt bei dem dargestellten Ausführungsbeispiel etwa ¾ der Länge des Auftriebskörpers 5.

An der unteren Flachseite 8 des Auftriebskörpers 5 ist mittels der Klettverschlüsse 6 das Reinigungsmittel 7 befestigt, welches ebenfalls länglich ausgebildet der Form des Auftriebskörpers 5 entspricht. Das Reinigungsmittel 7 wird vorzugsweise durch miteinander verbundene Kunststoffasern gebildet, die eine für den Reinigungsvorgang rauhe Oberfläche definieren.

Auf der oberen Flachseite 8 des Auftriebskörpers 5 ist eine Grundplatte 10 zum Befestigen eines Stiels 11 angeordnet. Die Verbindung des Stiels 11 mit der Grundplatte 10 erfolgt über ein Verbindungselement 12, das eine verschwenkbare Lagerung des Stiels 11 an der Grundplatte 10 ermöglicht, so daß der Auftriebskörper 5 und das Reinigungsmittel 7 kipp- und drehbeweglich mit dem Stiel 11 verbunden sind, um sich so während des Reinigungsvorgangs exakt an die Kontur der Rumpfaußenseite 3 des Bootes 2 anpassen zu können.

Bei der in Fig. 2 dargestellten Ausführungsform ist das Verbindungselement 12 als aus einem im wesentlichen steifen Gummi-Material bestehender Anschluß 13 ausgebildet, der einerseits mit der Grundplatte 10 und andererseits mit dem Stiel 11 verbunden ist. Dieser vorzugsweise aus Hartgummi hergestellte Anschluß 13 ermöglicht ein verschwenken von Stiel 11 und Grundplatte 10 gegeneinander von etwa ± 10°.

Beim in Fig. 3 dargestellten Ausführungsbeispiel ist das Verbindungselement 12 als Gelenkverbindung 14 mit zwei rechtwinklig zueinander angeordnete Gelenkachsen 15 ausgebildet, um die der Auftriebskörper 5 und das Reinigungsmittel 7 im Verhältnis zum Stiel 11 verschwenkbar sind.

Wie aus Fig. 1 ersichtlich, weist der Stiel 11 ein feststellbares Drehgelenk 16 auf, über welches eine grobe Ausrichtung der Reinigungsvorrichtung 4 bezüglich der Rumpfaußenseite 3 des Bootes 2 im Verhältnis zum Stiel 11 eingestellt werden kann. Um die Reinigungsvorrichtung 4 einfach transportieren zu können, ist der Stiel 11 teleskopartig ineinander schiebbar und auseinander ziehbar ausgebildet. Zu diesem Zweck weist der Stiel, 11 Schraubverbindungen 17 auf, über die die einzelnen Teile des Stiels 11 zueinander festgelegt werden können. Neben dem einfachen Transport der Reinigungsvorrichtung 4 hat die teleskopartige Ausbildung des Stiels 11 den Vorteil, daß die Länge des Stiels 11 bedarfsweise eingestellt werden kann.

Die Ausführungsbeispiele in Fig. 2 und 4 zeigen besonders vorteilhafte Ausgestaltungen des Stiels 11. Um ein Schwingen und Durchbiegen des oberen Stielteils, d.h. oberhalb des Drehgelenks 16 zu verhindern, ist dieser Teil nicht als starres einstückiges Teil ausgebildet. Die mehrteilige Ausbildung mit den über die Schraubverbindung 17 teleskopartig ineinander schiebbaren Stielteilen sowie dem Griffteil 11 a, welches in etwa ein Drittel der Länge des oberen Stielteils ausmacht, ermöglicht ein ausgewogenes Kraftverhältnis und eine gute Kraftübertragung über den Stiel 11 auf den Gummi-Anschluß 13 und somit auf den Auftriebskörper 5. Auf diese Weise läßt sich der Auftriebskörper 5 stabil und mit einem exakten Geradeauslauf entlang der Kontur des Bootsrumpfes bewegen.

Auch die Ausbildung des unteren Stielteils zwischen Anschluß 13 und Drehgelenk 16 ist vorteilhafterweise teleskopartig ausgebildet, so daß ohne Bücken oder schräges Eintauchen der Reinigungsvorrichtung 4 der Bootsrumpf durch geeignete Längeneinstellung des Stiels 11 auch bis an das untere Ende des Schwertes gereinigt werden kann. Ebenso ermöglicht diese zusätzliche Verstellbarkeit des unteren Stielteils die exakte Reinigung auch sehr breiter Boote.

Das vordere Ende des in Fig.3 dargestellten Auftriebskörpers 5 und des Reinigungsmittels 7 sind abgerundet ausgebildet, um ein leichteres Eintauchen der Reinigungsvorrichtung 4 in das Wasser und ein leichteres Führen der Reinigungsvorrichtung im Wasser zu ermöglichen. Selbstverständlich kann auch das vordere Ende der Ausführungsform gemäß Fig. 2 abgerundet ausgebildet werden.

Wie weiterhin aus Fig. 3 ersichtlich ist, ist auf der oberen Flachseite 8 des Auftriebskörpers 5 ein umlaufender Wulst 18 aus dem Material des Auftriebskörpers 5 ausgebildet. Durch diesen Wulst 18 wird die Masse des Materials des Auftriebskörpers 5 und somit der Anpreßdruck der Reinigungsvorrichtung 4 an die Rumpfaußenseite 3 erhöht. Darüber hinaus umgibt der Wulst 18 die Grundplatte 10 zum Festlegen des Stiels 11 dreiseitig, so daß eine Berührung zwischen Grundplatte 10 und Rumpfaußenseite 3 ausgeschlossen werden kann.

Der Auftrieb des Auftriebskörpers 5 und somit der Anpreßdruck an den Bootsrumpf kann weiterhin dadurch erhöht werden, daß in das Material des Auftriebskörpers 5 ein mit einem Gas befüllbarer Körper 19 eingebettet ist, Wie aus Fig. 3 ersichtlich, kann dieser mit Gas befüllbare Körper 19 im Bereich der Wulst 18 angeordnet sein. Bei den dargestellten Ausführungsbeispielen erfolgt das Befüllen des Körpers 19 über eine Leitung 20, die an einem Zu- und Ablaufventil 21 am Griffteil 11a des Stiels 11 endet. Über dieses Zu- und Ablaufventil 21 kann der Körper 19 bei Bedarf, beispielsweise bei sehr festsitzenden Belägen, auch während der Arbeit unter Wasser, beispielsweise durch manuelles Aufpumpen mit Gas, insbesondere Luft, befüllt werden. Ebenso kann das Gas wieder abgelassen werden, wenn kein so großer Anpreßdruck mehr erforderlich ist.

Zum Reinigen der Rumpfaußenseite 3 des Bootes 2 unterhalb der Wasseroberfläche führt die Bedienungsperson eine Schrubbewegung aus, um so Algen, Muscheln und dergleichen von der Rumpfaußenseite 3 zu entfernen. Aufgrund des Auftriebs des Auftriebskörpers 5 wird das Reinigungsmittel 7 gegen die Rumpfaußenseite 3 gepreßt. Aufgrund der Flexibilität sowohl des Auftriebskörpers 5 als auch des Reinigungsmittels 7 sowie der Verbindung von Stiel 11 und Auftriebskörper 5 über die Gelenkverbindung 12 paßt sich das Reinigungsmittel 7 exakt an die Kontur der Rumpfaußenseite 3 an. Entsprechend dem Krümmungsradius der Rumpfaußenseite 3 verschieben sich dabei zusätzlich die beiden Zungen 5' und 5" des Auftriebskörpers 5 gegeneinander, wodurch eine weitere flexible Anpassung an beliebige Rumpfformen möglich ist. Mit einer solchermaßen ausgebildeten Reinigungsvorrichtung 4 ist es somit möglich, auf einfache Weise die Rumpfaußenseiten 3 von Booten 2 mit beliebigen Rumpfformen gründlich zu reinigen.

Um zu verhindern, daß sich die beiden Zungen 5', 5" soweit gegeneinander verschieben, daß die mit der Grundplatte 10 versehene Zunge 5' keinen Druck mehr auf die andere Zunge 5" ausüben kann, sind bei der Ausführungsform gemäß Fig. 2 auf den einander zugewandten Oberflächen der Zungen 5', 5" Führungselemente 22 angeordnet, die im dargestellten Ausführungsbeispiel durch zwei Nuten 23 in der Zunge 5' und zwei entsprechende, in die Nuten 23 eingreifende Auswölbungen 24 in der Zunge 5" gebildet werden. Durch diese Führungselemente 22 werden die Zungen 5' und 5" gegeneinander begrenzt festgelegt, ohne die durch den Schlitz 9 hervorgerufene Flexibilität aufzuheben.

Während die in den Abbildungen Fig. 2 und 3 dargestellten Bootsreiniger mit den flachen vliesartigen Reinigungsmitteln 7 insbesondere für die Reinigung glatter Bootsrümpfe geeignet sind, wie diese bei Segelyachten verwendet werden, zeigt die Abbildung Fig. 4 ein Reinigungsmittel 7, in das voneinander beabstandete, quer verlaufende Bürsten 25 eingearbeitet sind, deren Borsten über die Oberfläche des Reinigungsmittels 7 hervorstehen. Solche Reinigungsmittel 7 dienen insbesondere zur Reinigung von Bootsrümpfen von Motorbooten, wobei die Bürsten 25 dazu dienen, die an Motorbootsrümpfen ausgebildeten, in Längsrichtung verlaufenden Profilierungsrippen zu übergreifen und zu reinigen.

Die Bürsten 25 sind dabei vorteilhafterweise auswechselbar in das Reinigungsmittel 7 einsetzbar, um diese beispielsweise bei Verschleiß austauschen zu können.

Fig. 5 zeigt schließlich den Rumpf 1 eines Bootes mit einem einziehbaren Schwert 26. Wie aus der Abbildung ersichtlich, stellt der Übergang vom Rumpf 1 zum Schwert 26 einen scharfen Konturübergang dar, dem die Reinigungsvorrichtung 4, wenn überhaupt, nur sehr schwer und ohne ständigen reinigenden Kontakt folgen kann. Um diesen Nachteil zu beheben, ist auf das in Reinigungsrichtung vordere Ende des Auftriebskörpers 5 ein Gleitstück 27 aufsetzbar. Bei dem dargestellten Ausführungsbeispiel hat das Gleitstück 27 die Form eines asymetrischen Dreiecks. Zur Anpassung an verschiedene Übergangswinkel ist das Gleitstück 27 verstellbar am vorderen Ende des Auftriebskörpers 5 so festlegbar, daß immer ein anderer Winkel des asymetrischen Dreiecks zur Verfügung steht.

### Bezugszeichenliste

- 1: Rumpf
- 2: Boot
- 3: Rumpfaußenseite
- 4: Reinigungsvorrichtung
- 5: Auftriebskörper
- 5': Zunge
- 5": Zunge
- 6: Klettverschluß
- 7: Reinigungsmittel
- 8: Flachseite
- 9: Schlitz
- 10: Grundplatte
- 11: Stiel
- 11a: Griffteil
- 12: Verbindungselement
- 13: Anschluß
- 14: Gelenkverbindung
- 15: Gelenkachse
- 16: Drehgelenk
- 17: Schraubverbindung
- 18: Wulst
- 19: Körper
- 20: Leitung
- 21: Zu- und Ablaufventil
- 22: Führungselement
- 23: Nut
- 24: Auswölbung
- 25: Bürste
- 26: Schwert
- 27: Gleitstück

## Patentansprüche

1. Vorrichtung zum Reinigen der Rumpfaußenseite (3) eines Bootes (2), bestehend aus einem länglichen, flachen sowie flexibel ausgebildeten Auftriebskörper (5) mit einem an einem Ende des Auftriebskörpers (5) befestigten Stiel (11), wobei auf einer Flachseite (8) des Auftriebskörpers (5) wenigstens ein Reinigungsmittel (7) vorzugsweise austauschbar angeordnet ist, wobei auf der dem Reinigungsmittel (7) gegenüberliegenden Flachseite (8) des Auftriebskörpers (5) eine mit einem Verbindungselement (12) versehene Grundplatte (10) angeordnet ist und der Auftriebskörper (5) und der Stiel (11) über das Verbindungselement gegeneinander verschwenkbar miteinander verbunden sind,
**dadurch gekennzeichnet,**
**dass** der Auftriebskörper aus einem aufgeschäumten Kunststoff gebildet ist, dass in das Material des Auftriebskörpers (5) mindestens ein mit einem Gas, insbesondere Luft, befüllbarer Körper (19) eingebettet ist und, dass der mit Gas befüllbare Körper (19) über ein am Stiel (11), insbesondere am Griffteil (11a) des Stiels (11), angeordnetes Zu- und Ablaufventil (21) mit dem Gas beaufschlagbar ist.

2. Vorrichtung nach Anspruch 1, **dadurch gekennzeichnet, daß** der mit Gas befüllbare Körper (19) als aufpumpbarer Schlauch ausgebildet ist.

3. Vorrichtung nach Anspruch 1 oder 2, **dadurch gekennzeichnet, daß** der mit Gas befüllbare Körper (19) über das Zu- und Ablaufventil (21) manuell aufpumpbar ist.

4. Vorrichtung nach mindestens einem der Ansprüche 1 bis 3, **dadurch gekennzeichnet, daß** auf der mit der Grundplatte (10) versehenen Flachseite (8) des Auftriebskörpers (5) ein umlaufender Wulst (18) aus dem Material des Auftriebskörpers (5) ausgebildet ist.

5. Vorrichtung nach Anspruch 4, **dadurch gekennzeichnet, daß** der mit Gas befüllbare Körper (19) im Bereich der umlaufenden Wulst (18) angeordnet ist.

6. Vorrichtung nach mindestens einem der Ansprüche 1 bis 5, **dadurch gekennzeichnet, daß** das Verbindungselement (12) ein aus einem im wesentlichen steifen Gummi-Material bestehender Anschluß (13) ausgebildet ist, der einerseits mit der Grundplatte (10) und andererseits mit dem Stiel (11) verbunden ist.

7. Vorrichtung nach Anspruch 6, **dadurch gekennzeichnet, daß** der Stiel (11) über den Anschluß (13) gegenüber dem Auftriebskörper (5) abgewinkelt an der Grundplatte (10) befestigt ist.

8. Vorrichtung nach Anspruch 7, **dadurch gekennzeichnet, daß** die Abwinkelung zwischen Grundplatte (10) und Stiel (11) 5° bis 10°, vorzugsweise 7°, beträgt.

9. Vorrichtung nach mindestens einem der Ansprüche 1 bis 8, **dadurch gekennzeichnet, daß** das Verbindungselement (12) als Gelenkverbindung (14) ausgebildet ist.

10. Vorrichtung nach Anspruch 9, **dadurch gekennzeichnet, daß** die Gelenkverbindung (14) ein Kugelgelenk ist.

11. Vorrichtung nach Anspruch 10, **dadurch gekennzeichnet, daß** am gelenkseitigen Ende des Stiels (11) eine Gelenkkugel ausgebildet ist, die in eine auf der Grundplatte (10) ausgebildete Lagerschale einsetzbar ist.

12. Vorrichtung nach Anspruch 11, **dadurch gekennzeichnet, daß** die Gelenkverbindung (14) zwei rechtwinklig zueinander angeordnete Gelenkachsen (15) aufweist.

13. Vorrichtung nach Anspruch 12, **dadurch gekennzeichnet, daß** die Gelenkverbindung (14) als Kreuzgelenk ausgebildet ist.

14. Vorrichtung nach mindestens einem der Ansprüche 1 bis 13, **dadurch gekennzeichnet, daß** der Stiel (11) mindestens ein feststellbares Drehgelenk (16) aufweist.

15. Vorrichtung nach mindestens einem der Ansprüche 1 bis 14, **dadurch gekennzeichnet, daß** der Stiel (11) teleskopartig ineinander schiebbar und auseinander ziehbar ist.

16. Vorrichtung nach mindestens einem der Ansprüche 1 bis 15, **dadurch gekennzeichnet, daß** der Stiel (11) aus Metall, insbesondere Aluminium, besteht.

17. Vorrichtung nach mindestens einem der Ansprüche 1 bis 16, **dadurch gekennzeichnet, daß** im Auftriebskörper (5) parallel zu den Flachseiten (8) vom vorderen freien Ende her wenigstens ein Zungen (5' und 5") bildender Schlitz (9) ausgebildet ist.

18. Vorrichtung nach Anspruch 17, **dadurch gekennzeichnet, daß** auf den einander zugewandten Oberflächen der Zungen (5' und 5") Führungselemente (22) angeordnet sind.

19. Vorrichtung nach Anspruch 18, **dadurch gekennzeichnet, daß** zur Ausbildung der Führungselemente (22) in einer der Zungen (5',5") mindestens eine Nut (23) und an der jeweils anderen Zunge (5', 5") mindestens eine in die Nut (23) eingreifende Auswölbung (24) ausgebildet ist.

20. Vorrichtung nach Anspruch 19, **dadurch gekennzeichnet, daß** die mindestens eine Auswölbung (24) aus dem Material der jeweiligen Zunge (5', 5") gebildet ist.

21. Vorrichtung nach Anspruch 19, **dadurch gekennzeichnet, daß** die mindestens eine Auswölbung (24) aus einem in die jeweilige Zunge (5', 5") eingesetzten Material, vorzugsweise Gummi, besteht.

22. Vorrichtung nach mindestens einem der Ansprüche 1 bis 21, **dadurch gekennzeichnet, daß** das vordere Ende des Auftriebskörpers (5) und des Reinigungsmittels (7) abgerundet ausgebildet sind.

23. Vorrichtung nach mindestens einem der Ansprüche 1 bis 22, **dadurch gekennzeichnet, daß** in das Reinigungsmittels (7) mehrere voneinander beabstandete, quer verlaufende und über die Oberfläche des Reinigungsmittels hervorstehende Bürsten (25) eingearbeitet sind.

24. Vorrichtung nach Anspruch 23, **dadurch gekennzeichnet, daß** die Bürsten (25) auswechselbar in das Reinigungsmittel (7) einsetzbar sind.

25. Vorrichtung nach mindestens einem der Ansprüche 1 bis 24, **dadurch gekennzeichnet, daß** auf das vordere Ende des Auftriebskörpers (5) ein Gleitstück (27) zur Anpassung an scharfe Konturübergänge aufsetzbar ist.

26. Vorrichtung nach Anspruch 25, **dadurch gekennzeichnet, daß** das Gleitstück (27) die Form eines asymetrischen Dreiecks aufweist und in verschiedenen Stellungen am Auftriebskörper (5) festlegbar ist

## Claims

1. Device for cleaning the hull exterior (3) of a boat (2) consisting of an oblong, flat as well as flexibly configured float (5) with a handle (11) fixed at one end of the float (5), whereby at least one cleaning means (7) is placed preferably replaceable on one flat side (8) of the float (5), whereby one base plate (10) provided with a connecting element (12) is placed on the flat side (8) of the float (5) which is opposite the cleaning means (7) and the float (5) and the handle (11) are connected with each other swivellably against each other across the connecting element,
**characterized in**
**that** the float is formed of a foamed plastic material, that at least one body (19) which can be filled with a gas, in particular with air, is embedded into the material of the float (5), that the body (19) which can be filled with gas can be fed with the gas over a feed and discharge valve (21) placed on the handle (11), in particular on the handle part (11 a) of the handle (11).

2. Device according to claim 1, **characterized in that** the body (19) which can be filled with gas is configured as an inflatable hose.

3. Device according to claim 1 or 2, **characterized in that** the body (19) which can be filled with gas is inflatable manually over the feed and discharge valve (21).

4. Device according to at least one of the claims 1 to 3, **characterized in that** a peripheral bead (18) made of the material of the float (5) is configured on the flat side (8) of the float (5) which is provided with the base plate (10).

5. Device according to claim 4, **characterized in that** the body (19) which can be filled with gas is placed in the area of the peripheral bead (18).

6. Device according to at least one of the claims 1 to 5, **characterized in that** the connecting element (12) is formed of a connection (1) made substantially of a rigid rubber material which is connected on the one side with the base plate (10) and on the other side with the handle (11).

7. Device according to claim 6, **characterized in that** the handle (11) is fixed bent-off on the base plate (10) with respect to the float (5) by the connection (13).

8. Device according to claim 7, **characterized in that** the bend between the base plate (10) and the handle (11) is from 5° to 10°, preferably 7°.

9. Device according to at least one of the claims 1 to 8, **characterized in that** the connecting element (12) is configured as articulated joint (14).

10. Device according to claim 9, **characterized in that** the articulated joint (14) is a spherical joint.

11. Device according to claim 10, **characterized in that** a joint ball which can be inserted into a bearing shell configured on the base plate (10) is configured at the joint side end of the handle (11).

12. Device according to claim 11, **characterized in that** the joint ball (14) has two joint axles (15) placed at a right angle the one to the other.

13. Device according to claim 12, **characterized in that** the articulated joint (14) is configured as an universal joint.

14. Device according to any of the claims 1 to 13, **characterized in that** the handle (11) has at least one lockable turning joint (16).

15. Device according to any of the claims 1 to 14, **characterized in that** the handle (11) can telescopically slide into each other and expand.

16. Device according to at least one of the claims 1 to 15, **characterized in that** the handle (11) is made of metal, in particular of aluminium.

17. Device according to at least one of the claims 1 to 16, **characterized in that** at least one slit (9) forming tongues (5' and 5") is configured in the float (5) parallel to the flat sides (8) starting from the front free end.

18. Device according to claim 17; **characterized in that** guiding elements (22) are placed on the surfaces of the tongues (5' and 5") which are turned to each other.

19. Device according to claim 18, **characterized in that** at least one groove (23) is configured in one of the tongues (5', 5") for configuring the guiding elements (22) and at least one vault (24) engaging into the groove (23) is configured on the respectively other tongue (5', 5").

20. Device according to claim 19, **characterized in that** the at least one vault (24) is formed of the material of the respective tongue (5', 5").

21. Device according to claim 19, **characterized in that** the at least one vault (24) is made of a material, preferably rubber, inserted into the respective tongue (5', 5").

22. Device according to at least one of the claims 1 to 21, **characterized in that** the front end of the float (5) and of the cleaning means (7) are configured rounded.

23. Device according to at least one of the claims 1 to 22, **characterized in that** several brushes spaced from each other, extending transversely and projecting across the surface of the cleaning means are integrated into the cleaning means (7).

24. Device according to claim 23, **characterized in that** the brushes (25) can be inserted replaceable into the cleaning means (7).

25. Device according to at least one of the claims 1 to 24, **characterized in that** a sliding element (27) can be mounted onto the front end of the float (5) for adapting to sharp contour transitions.

26. Device according to claim 25, **characterized in that** the sliding element (27) has the shape of an asymmetrical triangle and can be fixed in several positions on the float (5).

## Revendications

1. Dispositif pour nettoyer l'extérieur de la coque (3) d'un bateau (2) consistant en un flotteur (5) allongé, plat ainsi que configuré flexible avec un manche (11) fixé à une extrémité du flotteur (5), au moins un moyen de nettoyage (7) étant placé de préférence remplaçable sur un côté plat (8) du flotteur (5), une plaque de fond (10) pourvue d'un élément de raccord (12) étant placée sur le côté plat (8) du flotteur (5) qui est opposé au moyen de nettoyage (7) et le flotteur (5) et le manche (11) étant reliés l'un à l'autre en étant pivotants l'un contre l'autre par l'élément de raccord,
**caractérisé en ce**
**que** le flotteur est formé par une matière plastique expansée, qu'au moins un corps (19) qui peut être rempli d'un gaz, en particulier d'air, est intégré dans la matière et que le corps qui peut être rempli de gaz (19) peut être alimenté en gaz par une vanne d'arrivée et de d'évacuation (21) placée sur le manche (11), en particulier sur la partie manche (11 a) du manche (11).

2. Dispositif selon la revendication 1, **caractérisé en ce que** le corps qui peut être rempli de gaz (19) est configuré comme un tuyau gonflable.

3. Dispositif selon la revendication 1 ou 2, **caractérisé en ce que** le corps qui peut être rempli de gaz (19) est gonflable manuellement par la vanne d'arrivée et d'évacuation (21).

4. Dispositif selon au moins l'une des revendications 1 à 3, **caractérisé en ce qu'**un bourrelet périphérique (18) constitué par la matière du flotteur (5) est configuré sur le côté plat (8) du flotteur (5) qui est pourvu de la plaque de fond (10).

5. Dispositif selon la revendication 4, **caractérisé en ce que** le corps qui peut être rempli de gaz (19) est placé dans la zone du bourrelet périphérique (18).

6. Dispositif selon au moins l'une des revendications 1 à 5, **caractérisé en ce que** l'élément de raccord (12) est configuré par un raccord (13) constitué par un matériau caoutchouté substantiellement rigide qui est relié d'un côté à la plaque de base (10) et de l'autre côté au manche (11).

7. Dispositif selon la revendication 6, **caractérisé en ce que** le manche (11) est fixé par le raccord (13) par rapport au flotteur (5) en étant coudé sur la plaque de fond (10).

8. Dispositif selon la revendication 7, **caractérisé en ce que** la coudure entre la plaque de fond (10) et le manche (11) est de 5° à 10°, de préférence de 7°.

9. Dispositif selon au moins l'une des revendications 1 à 8, **caractérisé en ce que** l'élément de raccord (12) est configuré comme un raccord articulé (14).

10. Dispositif selon la revendication 9, **caractérisé en ce que** le raccord articulé (14) est une articulation sphérique.

11. Dispositif selon la revendication 10, **caractérisé en ce qu'**une sphère d'articulation, qui peut être mise en place dans une coquille de coussinet configurée sur la plaque de fond (10), est configurée à l'extrémité côté articulation du manche (11).

12. Dispositif selon la revendication 11, **caractérisé en ce que** le raccord articulé (14) présente deux axes d'articulation (15) placés à angle droit l'un par rapport à l'autre.

13. Dispositif selon la revendication 12, **caractérisé en ce que** le raccord articulé (14) est configuré comme un joint universel.

14. Dispositif selon au moins l'une des revendications 1 à 13, **caractérisé en ce que** le manche (11) présente une articulation tournante qui peut être bloquée (16).

15. Dispositif selon au moins l'une des revendications 1 à 14, **caractérisé en ce que** le manche (11) peut être rentré en coulissant ou sorti en tirant de manière téléscopique.

16. Dispositif selon au moins l'une des revendications 1 à 15, **caractérisé en ce que** le manche (11) est en métal, en particulier en aluminium.

17. Dispositif selon au moins l'une des revendications 1 à 16, **caractérisé en ce qu'**au moins une fente (9) qui forme des languettes (5' et 5") est configurée dans le flotteur (5) parallèlement aux côtés plats (8) à partir de l'extrémité libre antérieure.

18. Dispositif selon la revendication 17, **caractérisé en ce que** des éléments de guidage (22) sont placés sur les surfaces tournées l'une vers l'autre des languettes (5' et 5").

19. Dispositif selon la revendication 18, **caractérisé en ce qu'**au moins une rainure (23) est configurée dans l'une des languettes (5', 5") pour configurer les éléments de guidage (22) et au moins une voussure (24) qui s'engrène dans la rainure (23) sur l'autre languette respective (5', 5").

20. Dispositif selon la revendication 19, **caractérisé en ce que** la voussure (24) qui existe au moins est formée dans le matériau de la languette respective (5', 5").

21. Dispositif selon la revendication 19, **caractérisé en ce que** la voussure (24) qui existe au moins est constituée par un matériau mis en oeuvre dans la languette respective (5', 5"), de préférence par du caoutchouc.

22. Dispositif selon au moins l'une des revendications 1 à 21, **caractérisé en ce que** l'extrémité antérieure du flotteur (5) et du moyen de nettoyage (7) sont configurées arrondies.

23. Dispositif selon au moins l'une des revendications 1 à 22, **caractérisé en ce que** plusieurs brosses (25) espacées l'une de l'autre, placées transversalement et faisant saillie au-dessus de la surface du moyen de nettoyage, sont intégrées dans le moyen de nettoyage (7).

24. Dispositif selon la revendication 23, **caractérisé en ce que** les brosses (25) peuvent être mises en place interchangeables dans le moyen de nettoyage (7).

25. Dispositif selon au moins l'une des revendications 1 à 24, **caractérisé en ce qu'**une pièce coulissante (27) peut être montée sur l'extrémité antérieure du flotteur (5) pour l'adaptation à des transitions vives de contours.

26. Dispositif selon la revendication 25, **caractérisé en ce que** la pièce coulissante (27) présente la forme d'un triangle asymétrique et peut être bloquée dans différentes positions sur le flotteur (5).
